# EUROPÄISCHE PATENTSCHRIFT

(11) **EP 0 035 178 B1**
(45) Veröffentlichungstag und Bekanntmachung des Hinweises auf die Patenterteilung: **23.05.1984**
(21) Anmeldenummer: 81101188.1
(22) Anmeldetag: 19.02.1981
(51) Int. Cl.: B41J 13/00

(54) **Vorrichtung für Druckeinrichtungen zur Ablage von blattförmigen Aufzeichnungsträgern**
Device for printers for depositing sheet-like record carriers
Dispositif pour déposer des supports d'enregistrement en forme de feuilles pour imprimeurs

(30) Priorität: 29.02.1980 DE 3007838
(43) Veröffentlichungstag der Anmeldung: 09.09.1981
(73) Patentinhaber: SIEMENS AKTIENGESELLSCHAFT, 80333 München (DE)
(72) Erfinder: Koller, Peter, Ing. grad., D-8000 München 71 (DE); Mayr, Ulrich, Ing. grad., D-8030 Germering (DE)

## Beschreibung

Die Erfindung betrifft eine Vorrichtung für Druckeinrichtungen gemäß dem Oberbegriff des Anspruches 1.

Vorrichtungen der eingangs genannten Art sind allgemein bekannt. So wird in der DE-A 28 54 695 eine Transportvorrichtung für blattförmige Aufzeichnungsträger beschrieben. Bei dieser Transportvorrichtung wird ausgehend von einem Vorratskasten über von der Schreibwalze angetriebene, im Förderweg des Aufzeichnungsträgers angeordnete, Transportwalzen der zu beschreibende Aufzeichnungsträger blattweise von dem Vorratskasten abgezogen und zur Schreibstelle transportiert. Synchron mit der Bewegung der Schreibwalze wird dann der blattförmige Aufzeichnungsträger wiederum von zwei ebenfalls von der Schreibwalze angetriebenen Transportrollen erfaßt und in einem Ablagekasten abgestapelt.

Eine derartige Vorrichtung ist nun relativ kompliziert, so ist z. B. zum Abstapeln der Einzelblätter ein besonderer Aufbau vorgesehen. Außerdem muß zum Einlegen eines einzelnen Blattes dieses Blatt wie ein gesamter Blattstapel im Vorratskasten abgelegt werden.

Aus der DE-A-2 711 173 ist eine Vorrichtung für Druckeinrichtungen zur Ablage von über eine Schreibwalze transportierten, blattförmigen Aufzeichnungsträgern in einen oberhalb der Schreibwalze angeordneten Ablagebereich, mit über der Schreibwalze angeordneten Transportrollen bekannt, die nach Durchlaufen des Schreibbereiches den Aufzeichnungsträger fassen und denselben über eine den unteren Rand des Ablagebereiches begrenzende Auflageleiste heben: Die Transportrollen, sowie die Auflageleiste sind an einer gemeinsamen Tragevorrichtung, nämlich einem rechteckigen Maschinenteil, angeordnet.

Eine derartige Vorrichtung ist kompliziert aufgebaut und schwierig zu warten. Die einzelnen Antriebselemente für die Transportvorrichtung stehen über Getriebe miteinander in Verbindung, wobei für die Ablagevorrichtung und den Antrieb der Schreibwalze verschiedene Antriebe vorgesehen sind.

Aufgabe der Erfindung ist es, insbesondere für Fernschreibmaschinen, eine Ablagevorrichtung für blattförmige Aufzeichnungsträger bereitzustellen, die es sowohl bei automatischer Blattführung als auch bei manuellen Einlegen eines Einzelblattes gestatten, dieses Blatt sicher an der Schreibstelle vorbeizuführen und sicher in einem Ablagebereich abzustapeln. Die gesamte Vorrichtung soll einfach und wartungsfreundlich ausgebildet sein.

Diese Aufgabe wird bei einer Vorrichtung der eingangs genannten Art gemäß dem kennzeichnenden Teil des ersten Anspruches gelöst.

Weitere vorteilhafte Ausführungsformen der Erfindung sind in den Unteransprüchen gekennzeichnet.

Mit der erfindungsgemäßen Ablagevorrichtung können unabhängig von ihrer Formatgröße Einzelblätter, die entweder direkt von Hand zugeführt worden sind oder aber von einer automatischen Blattzuführung von einem Vorratsstapel abgehoben wurden, um die Schreibstelle transportiert werden und sicher in einem Ablagebereich abgelegt werden. Durch einfaches Abschwenken der die Transportrollen tragenden Tragevorrichtung ist ein Zugriff auf die Schreibwalze bzw. ein Auswechseln der Schreibwalze möglich.

Ausführungsformen der Erfindung sind in den Zeichnungen dargestellt und werden im folgenden beispielsweise näher beschrieben.

Es zeigen
Figur 1 eine schematische Darstellung der erfindungsgemäßen Blattablagevorrichtung und
Figur 2 eine Detaildarstellung einer Ausführungsform, bei der die Transportrollen aus dem Transportweg ausschwenkbar gelagert sind.

Bei der in der Fig. 1 dargestellten Fernschreibmaschine wird über ein Typenrad 1 ein über eine Schreibwalze 2 gespannter Aufzeichnungsträger 3 zeilenweise beschrieben. Der Aufzeichnungsträger 3, der in diesem Falle aus Einzelblättern besteht, wird über eine hier nicht dargestellte automatische Blattzuführung einzeln blattweise durch einen Blattzuführungskanal 4 der Druckeinrichtung zugeführt und dann über die im folgenden beschriebene automatische Blattablage nach dem Beschreiben in einem oberhalb der Schreibwalze 2 angeordneten Ablagebereich 5 abgestapelt. Die automatische Blattablagevorrichtung besteht im wesentlichen aus einer durchgehenden Stützleiste 6, die folgende Funktionen beinhaltet. Sie dient einerseits als untere Auflageleiste 6/1 für die abgestapelten Einzelblätter, ferner mit ihrem in Richtung Schreibwalze herabgezogenen Frontteil als Abstreifkante 6/2 zum Abstreifen und Aufnehmen des um die Schreibwalze 2 geführten Aufzeichnungsträgers 3 und mit ihrem hinteren Teil 6/3 als Begrenzung des Führungskanales. Am Übergangsbereich zwischen Auflageleiste 6/1 und Abstreifkante 6/2 der Stützleiste ist eine federndes Andruckelement 7, das z. B. aus einem Federelement bestehen kann, angeordnet, und dieses Federelement 7 drückt den Aufzeichnungsträger 3 gegen eine Transportrolle 8, wobei mehrere Transportrollen 8 auf einer gemeinsamen Welle 9 angeordnet sind. Angetrieben werden diese Transportrollen 8 über sich im Betriebsfalle auf der Schreibwalze 2 austützenden Stützrollen 10, die mit den Transportrollen 8 über Riemen oder Zahnräder in Verbindung stehen.

Sowohl die Stützleiste 6 als auch die Transport-und Stützrollen 8 und 10 sind auf einer gemeinsamen Tragevorrichtung angeordnet, die im wesentlichen aus zwei Seitenteilen 11 besteht. Die Tragevorrichtung ist von der Schreibwalze 2 bedarfsweise abschwenkbar gestaltet. Zu diesem Zweck ist die Tragevorrichtung über eine Achse 12 mit dem hier nicht dargestellten Gehäuse der Fernschreibmaschine verbunden. Sie kann in Richtung des dargestellten Pfeiles verschwenkt werden. Um sie zu arretieren bzw. elastisch gegen die Schreibwalze 2 zu pressen, ist an einem mit dem Gehäuse verbundenen Trägerblech 13 ein federndes Rastelement 14 angeordnet, das gegen Rastkanten 15 der Seitenteile 11 der Tragevorrichtung drückt. Durch diese verschwenkbare Ausgestaltung der Tragevorrichtung ist es möglich, die Tragevorrichtung bei Störungen der Blattzuführung aus dem Transportkanal zu verschwenken bzw. bedarfsweise die Schreibwalze 2 auszuwechseln. Die eingentliche Ablage der über den Blattzuführungskanal 4 einzeln zugeführten Einzelblätter geschieht durch den zeilenweisen Transport der Schreibwalze 2, die die Einzelblätter erfaßt und an der Schreibstelle 1 vorbeiführt. Die Einzelblätter 3 stoßen dann gegen die Abstreifkante 6/2 der Stützleiste 6, gleiten an dieser nach oben entlang und werden von den Transportrollen 8 mit den Andruckelementen 7 erfaßt. Durch fortgesetzte Betätigung des Zeilenvorschubes werden die Einzelblätter 3 über die Kante der Stützleiste 6 hinweggehoben und von dem den unteren Rand 6/1 des Ablagebereiches 5 begrenzenden Teiles der Stützleiste 6 aufgenommen. Die Einzelblätter liegen dabei auf einer als Papierstütze ausgebildeten Ablagefläche 16 auf.

Zwischen der Ablagefläche 16 und der Stützleiste 6 ist ein Einlaßkanal 17 zum Einführen von einzelnen Blättern angeordnet. Über diesen Einlaßkanal 17 ist es möglich, bei abgeschalteter automatischer Blattzuführung einzelne Blätter direkt der Schreibwalze 2 zuzuführen.

Bei einer weiteren in der Fig. 2 dargestellten Ausführungsform ist anstelle der Andruckelemente 7 eine Andruckrolle 18 vorgesehen. Diese Andruckrolle 18 drückt, wie vorher beschrieben, den Aufzeichnungsträger gegen die Transportrollen 8, die in diesem Falle um die Stützrollen 10 abschwenkbar ausgebildet sind. In der dargestellten abgeschwenkten Lage sind sie aus dem Transportweg des Aufzeichnungsträgers 3 ausgeschwenkt und damit die automatische Blattablage abgeschaltet.

Da die Ablagefläche 16 in hier nicht dargestellter Weise über Rastelement im Gehäuse verrastet ist, kann die Ablagefläche 16 leicht entfernt werden, um z. B. den Zugriff zur Schreibwalze 2 und der Tragevorrichtung zu ermöglichen.

## Patentansprüche

1. Vorrichtung für Druckeinrichtungen zur Ablage von über eine Schreibwalze (2) transportierten, blattförmigen Aufzeichnungsträgern (3), in einen oberhalb der Schreibwalze angeordneten Ablagebereich (5) mit über der Schreibwalze angeordneten Transportrollen (8), die nach Durchlaufen des Schreibbereiches den Aufzeichnungsträger erfassen und denselben über eine den unteren Rand des Auflagebereiches begrenzende Auflageleiste (6/1) heben und bei der die Transportrollen sowie die Auflageleiste an einer gemeinsamen Tragevorrichtung (11) gehalten sind, dadurch gekennzeichnet, daß die Tragevorrichtung (11) abschwenkbar ist und sich im Betriebsfalle über die Transportrollen (8) antreibende Stützrollen (10) auf der Schreibwalze (2) kraftschlüssig abstützt, und daß eine die Auflageleiste (6/1) enthaltende Stützleiste (6) vorgesehen ist, die mit ihrem in Richtung Schreibwalze (2) herabgezogenen Frontteil als Abstreifkante (6/2) für den Aufzeichnungsträger (3) ausgebildet ist und am Übergangsbereich zwischen Auflageleiste (6/1) und Abstreifkante (6/2) den Aufzeichnungsträger gegen die Transportrollen (8) federnd anpreßt.

2. Vorrichtung nach Anspruch 1, dadurch gekennzeichnet, daß die Transportrolle (8) bedarfsweise aus dem Transportweg des Aufzeichnungsträgers (3) ausschwenkbar gelagert ist.

3. Vorrichtung nach einem der Ansprüche 1 oder 2, dadurch gekennzeichnet, daß im Übergangsbereich der Stützleiste (6) Andruckelemente (7) aus als Andruckfinger ausgebildeten Federelementen angeordnet sind.

4. Vorrichtung nach Anspruch 1 oder 2, dadurch gekennzeichnet, daß im Übergangsbereich der Stützleiste (6) Andruckrollen (18) angeordnet sind.

5. Vorrichtung nach einem der Ansprüche 1 bis 4, dadurch gekennzeichnet, daß im Ablagebereich ein Einlaßkanal (17) zur manuellen Einführung von Einzelblättern vorgesehen ist, dessen Führungsfläche einerseits aus der Stützleiste (6) und andererseits aus der Ablagefläche (16) besteht.

6. Vorrichtung nach einem der Ansprüche 1 bis 5, dadurch gekennzeichnet, daß an der Tragevorrichtung (11) mit ortsfesten Rastelementen (14) zusammenwirkende Rastkanten (15) vorgesehen sind.

7. Vorrichtung nach einem der Ansprüche 1 bis 7, dadurch gekennzeichnet, daß die Ablagefläche (5) in ihrem der Schreibwalze (2) zugewandten Bereich sowohl als Führungsfläche für den Einlaßkanal (17) für Einzelblätter als auch als Führungsfläche für den benachbarten Einlaßkanal (4) für die automatische Blattzuführung ausgebildet ist.

## Claims

1. A device for printing apparatus for depositing sheet-form data carriers (3), which are transported over a platen (2), in a depositing region (5) which is arranged above the platen and has transport rollers (8) which are arranged above the platen, and which grip the data carrier after it has traversed the printing region, and lift it over a bearing strip (6/1) bordering the lower edge of a support region, and in which both the transport rollers and the support strip are held on a common carrier device (11), characterised in that the carrier device (11) can be swung aside and, during operation, is supported above the platen (2) in force-locked manner by means of driving support rollers (10) which drive the transport rollers (8) ; and that a supporting strip (6) is provided which includes the bearing strip (6/1) and the front part of which extends downwardly in the direction of the platen (2) to form a stripping edge (6/2) for the data carrier (3) and resiliently presses the data carrier against the transport rollers (8) in the transition region between the bearing strip (6/1) and the stripping edge (6/2).

2. A device according to Claim 1, characterised in that, the transport roller (8) is so mounted that it can, if required, be swung out of the transport path of the data carrier (3).

3. A device according to one of Claims 1 or 2, characterised in that, in the transition region of the supporting strip (6), there are arranged pressure members. (7) which consist of spring . elements in the form of pressure fingers.

4. A device as claimed in Claim 1 or 2, characterised in that pressure rollers (18) are arranged in the transition region of the supporting strip (6).

5. A device according to one of Claims 1 to 4, characterised in that, in the depositing region, there is arranged an inlet channel (17) for the manual insertion of individual sheets, the guide surface of which inlet channel is formed by the supporting strip (6), on the one hand, and of a depositing surface (16) on the other hand.

6. A device according to one of Claims 1 to 5, characterised in that stop edges (15) which interact with stationary stop elements (14) are arranged on the carrier device (11).

7. A device according to one of Claims 1 to 7, characterised in that in the region thereof facing the platen (2), the depositing surface (5) is constructed as both a guide surface for the inlet channel (17) for individual sheets and as a guide surface for the adjacent inlet channel (4) for automatic sheet feeding.

## Revendications

1. Agencement pour des dispositifs d'impression, servant à déposer des supports d'enregistrement (3) en forme de feuilles et transportés sur un cylindre d'impression (2), dans une zone de dépôt (5) disposée au-dessus du cylindre d'impression, du type comportant des galets de transport (8) situés au-dessus du cylindre d'impression, qui saisissent, après passage de la zone d'écriture, le support d'enregistrement et soulèvent celui-ci au-dessus d'une réglette de support (6/1) qui limite le bord inférieur de la zone de support, et dans lequel les galets de transport, de même que la réglette de support, sont maintenus sur un dispositif porteur commun, caractérisé par le fait que le dispositif porteur (11) est dégageable par basculement, et prend appui, avec transmission de forces, en cas de fonctionnement, sur le cylindre d'impression (2), par l'intermédiaire de galets d'appui (10) qui entraînent les galets de transport (8), et qu'il est prévu une réglette d'appui (6) contenant la réglette de support (6/1) dont la partie frontale s'étendant vers le bas, en direction du cylindre d'impression (2), est réalisée sous la forme d'un bord de déviation (6/2) pour le support d'enregistrement (3) et applique élastiquement, dans la zone de passage entre la réglette de support (6/1) et le bord de déviation (6/2) le support d'enregistrement.

2. Agencement selon la revendication 1, caractérisé par le fait que le galet de transport (8) est, en cas de besoin, dégagé par basculement pour se situer hors de la trajectoire de transport du support d'enregistrement (3).

3. Agencement selon l'une des revendications 1 ou 2, caractérisé par le fait que dans la zone de passage de la réglette d'appui (6) sont disposés des éléments de pression (7) constitués par les éléments de ressort réalisés sous la forme de doigts de pression.

4. Agencement selon la revendication 1 ou 2, caractérisé par le fait que dans la zone de passage de la réglette d'appui (6) sont disposés des galets de pression (18).

5. Agencement selon l'une des revendications 1 à 4, caractérisé par le fait que dans la zone de dépôt est prévu un canal d'admission (17) pour l'introduction manuelle de feuilles individuelles et dont la surface de guidage est constituée d'une part par la réglette d'appui (6) et d'autre part par la surface de dépôt (16).

6. Agencement selon l'une des revendications 1 à 5, caractérisé par le fait que sur le dispositif porteur (11) sont prévus des bords d'encliquetage (15) qui coagissent avec des éléments d'encliquetage fixes (14).

7. Agencement selon l'une des revendications 1 à 7, caractérisé par le fait que la surface de dépôt (5) est réalisée, au niveau de sa partie qui est voisine du cylindre d'impression (2), aussi bien comme surface de guidage pour le canal d'entrée (17) pour les feuilles individuelles, que comme surface de guidage pour le canal d'admission voisin (4) pour l'amenée automatique des feuilles.
